# EUROPÄISCHE PATENTSCHRIFT

(11) **EP 2 016 857 B1**
(45) Veröffentlichungstag und Bekanntmachung des Hinweises auf die Patenterteilung: **16.05.2012**
(21) Anmeldenummer: 07014075.1
(22) Anmeldetag: 18.07.2007
(51) Int. Cl.: A45F 3/04

(54) **Rucksack mit einem drehbeweglichen Beckengurt**
Rucksack with a rotatable hip belt
Sac à dos doté d'une ceinture de bassin rotative

(43) Veröffentlichungstag der Anmeldung: 21.01.2009
(73) Patentinhaber: Deuter Sport GmbH & Co. KG, 86368 Gersthofen (DE)
(72) Erfinder: Buffinton, Steve, 86169 Augsburg (DE)
(74) Vertreter: von Puttkamer · Berngruber

(56) Entgegenhaltungen:
- EP-A- 0 898 907
- WO-A-97/30609
- WO-A-2006/119230
- CH-A- 259 005
- FR-A- 2 736 523

## Beschreibung

Die vorliegende Erfindung betrifft einen Rucksack mit einem drehbeweglichen Beckengurt nach dem Oberbegriff des Patentanspruches 1.

Bei einem angenehm zu tragenden Rucksack soll der Rückenbereich des Rucksackträgers möglichst etwas von der dem Rucksackträger zugewandten Rückwand des Rucksacks beabstandet sein, um eine gute Belüftung des Rückenbereiches zu ermöglichen.

Rucksäcke mit belüfteten Rückenbereichen sind beispielsweise aus der DE 197 35 806 B4 bekannt. Hier wird zum Belüften des Rückenbereiches des Rucksackträgers ein Netz vor der Rückwand des Rucksacks derart aufgespannt, dass zwischen der Rückenwand und dem Netz ein Abstand besteht. Zur noch besseren Belüftung des Rückenbereiches sind an der der Rückwand des Rucksacks abgewandten Seite des Netzes an drei Punkten, nämlich einmal im Bereich der Befestigung der Trageriemen und zweimal im Bereich des Beckengurtes, Tragepolster derart angeordnet, dass im Bereich der Tragepolster zusätzliche Beabstandungen zwischen dem gespannten Netz und dem Rückenbereich des Rucksackträgers entstehen. Dadurch wird die Belüftung des Rückenbereiches deutlich verbessert.

Da die Traglast im Rucksack das Gehen nicht durch Einschränkung der Bewegungsfreiheit des Rucksackträgers, besonders im Beckenbereich, erschweren soll, ist es bekannt, durch entsprechend geformte Beckengurte einen Teil dieser Traglast von den Schultern des Rucksackträgers zu nehmen, indem ein Teil der Gewichtskraft der Traglast über den Beckengurt auf den Körper des Rucksackträgers übertragen wird.

Eine starre Koppelung von Rucksack und Beckengurt hat jedoch Einschränkungen hinsichtlich der Beweglichkeit des Hüft-/ Beckenbereiches des Rucksackträgers zur Folge, da die Bewegung des Hüft-/Beckenbereiches vom Beckengurt über die starre Koppelung auf den Rucksack übertragen wird. Genauer gesagt bewegt sich der Hüft-/Beckenbereich des Rucksackträgers beim Gehen, beispielsweise beim Wandern, nach vorne und nach hinten und beim Steigen, beispielsweise beim Klettern, nach oben und nach unten. Diese Bewegungen des Hüft-/Beckenbereiches verursachen Pendelbewegungen des Rucksackes in ebenfalls zwei Richtungen. Da der Rucksack aber im Schulterbereich durch die Trägergurte quasi am Rucksackträger fixiert ist, wirkt er diesen Bewegungen des Hüft-/Beckenbereiches entgegen, weshalb der natürliche Bewegungsablauf beim Gehen bzw. Steigen behindert bzw. beeinträchtigt wird. Die Flexibilität der Wirbelsäule des Rucksackträgers wird erheblich eingeschränkt.

Es hat daher nicht an Versuchen gefehlt, die zuvor genannte starre Koppelung zwischen Rucksack und Beckengurt aufzuheben. Eine vollständige Entkoppelung durch den Einsatz von Drehgelenken zwischen Beckengurt und Rucksack hat jedoch den Nachteil, dass die Traglast unkontrolliert pendeln kann. Zur Lösung dieser Problematik wird in der DE 89 10 863 U1 vorgeschlagen, eine Arretiervorrichtung einzusetzen, die es dem Rucksackträger beispielsweise in schwererem Gelände erlaubt, diese Entkoppelung der Drehbewegung zwischen Rucksack und Beckengurt aufzuheben.

Die in der DE 92 11 744 U1 gezeigte mittige Höhenverstellung des Beckengurts könnte als ein ersten Ansatz zur Problemlösung gewertet werden, da diese mittige Höhenverstellung eine gewisse Drehbewegung zwischen Traglast und Beckengurt zulässt. Jedoch wird bei dieser Ausführungsform die Drehbeweglichkeit durch die Elastizität des Materials der Schlaufen und des Gurtbandes bestimmt bzw. beschränkt. Diese eingeschränkte Drehbeweglichkeit kann auch durch andere mittige Verbindungen von Beckengurt und Rucksackrückwand erreicht werden. Diese Beweglichkeiten sind jedoch im allgemeinen sehr gering, da zum einen die Stabilität des Rucksacks und zum anderen die Krafteinleitung in den Beckengurt stabile und wenig flexible Materialien in diesem Bereich erfordern.

Aus der DE 299 11 618 U1 geht eine interessante Weiterentwicklung hervor, bei der der Beckengurt aus zwei Teilen besteht, wobei jedes Teil in einem Drehpunkt verschwenkbar an der Rückwand des Rucksacks befestigt ist. Dadurch wird, beispielsweise beim Fahrradfahren, eine höhere Beweglichkeit des Beckengurtes erreicht, um somit eine verbesserte Anpassung des Rucksacks an die sich bildenden unterschiedlichen Rückenkonturen zu gewährleisten. Problematisch bei dieser Konstruktion ist jedoch, dass die Teile des Beckengurtes im Bereich der Drehpunkte durch feste, wenn auch drehbare Zwischenglieder mit dem Rucksack verbunden sind. Dies hat beim Gehen in freiem Gelände zur Folge, dass die Auf- und Abbewegungen des Hüft-/Beckenbereichs des Rucksackträgers direkt auf das Rückenteil des Rucksacks übertragen werden und dass wegen des beabsichtigten großen Abstandes der Zwischenglieder die Schaukelbewegungen noch verstärkt werden.

Ein weiterer Ansatz zum Reduzieren der Kippbewegungen der Traglast wird in der WO 2004/082426 A2 beschrieben. Hier wird der Rucksack in Höhe seiner geometrischen Mitte drehbar gelagert. Die Gewichtskraft der Traglast wird dabei über Schwingen auf den Beckengurt übertragen. Die Punkte der Kraftübertragung auf den Beckengurt liegen dabei im äußeren Bereich des Beckens des Rucksackträgers. Es besteht daher ein großer Abstand zwischen den Kraftübertragungspunkten, der in etwa der Körperbreite des Rucksackträgers entspricht. Die Kraft wird hierbei direkt auf den Hüft-/Beckenbereich des Rucksackträgers übertragen, welcher sich beim Gehen in offenem Gelände am stärksten auf- und ab bewegt. Die daraus resultierende Pendelbewegung der Schwingen wird über den Drehpunkt der Schwingen auf eine Montageplatte in Höhe des Brustbereichs übertragen. Dies hat zur Folge, dass diese Konstruktion eine symmetrische Bewegung des Hüft-/Beckenbereiches des Rucksackträgers erzwingt, was jedoch nicht erwünscht ist, weil es dem natürlichen Bewegungsablauf beim Gehen oder gar Klettern entgegensteht. Zudem verstärken die langen Hebel die Bewegungen der Hüften und damit das Pendeln der Traglast um den Drehpunkt der Schwingenaufhängung. Diese Pendelbewegung muss im Hüftbereich durch den Rucksackträger kompensiert werden.

Bei der in der EP 1 602 299 A1 gezeigten Ausführungsform wird die in der WO 2004/082426 A2 gezeigte Lösung dahingehend verbessert, dass die in Bezug auf Zug- und Schiebebeanspruchungen steifen Schwingen durch etwas weichere Verbindungen ersetzt werden. Dies hat zur Folge, dass die starre Koppelung mit den beiden Hüft-/Beckenbereichen des Rucksackträgers zumindest teilweise aufgehoben wird. Jedoch ist auch hier eine Versteifung im mittleren/oberen Rucksackbereich in der Rückwand desselben notwendig. Des weiteren wird bei diesem System die Gewichtskraft der Traglast überwiegend wieder in klassischer Form punktförmig über eine feste Nabe am Beckengurt in diesen eingeleitet. Somit stellt diese Lösung im Vergleich zur DE 89 10 863 U1 eine andere Form der Arretierung der Dreh-/Pendelbewegung beim Gehen in freiem Gelände dar.

Aus der FR-A-2 736 523 ist ein Rucksack bekannt, bei dem ein drehbeweglicher Beckengurt mit der Hilfe einer Schlaufe an der Rückenwand des Rucksackes befestigt ist. Die Schlaufe ist in der Nähe der Mittelachse des Rucksackes und damit beim Tragen des Rucksackes in der Nähe der Lendenwirbelsäule eines Rucksackträgers angeordnet. Die Schlaufe bildeteinen Durchgang, durch den der Beckengurt verläuft.

Die Aufgabe der vorliegenden Erfindung besteht darin, einen Rucksack mit einem drehbeweglichen Beckengurt derart auszugestalten, dass eine Reduzierung der Dreh-/Pendelbewegungen des Rucksacks beim Tragen desselben erreicht wird, sodass ein vergleichsweise angenehmes und verbessertes Tragen des Rucksacks möglicht ist und wobei zudem eine Be- und Hinterlüftung der Rückenwand ermöglicht wird.

Diese Aufgabe wird durch einen Rucksack mit den Merkmalen des Patentanspruches 1 gelöst.

Der wesentliche Vorteil der Erfindung besteht darin, dass der Tragekomfort des vorliegenden Rucksacks durch eine Entkoppelung der vom Hüft-/Beckenbereich des Rucksackträgers induzierten Bewegungen, insbesondere Auf- und Abbewegungen, des Beckengurtes vom Rucksacks erreicht wird. Anders ausgedrückt wird durch die vorliegende Erfindung erreicht, dass die eingangs geschilderten Bewegungen des Hüft-/Beckenbereiches eines Rucksackträgers sowohl beim Gehen als auch beim Steigen nicht auf den Rucksack übertragen werden und sich daher frei entfalten können, weil der Rucksack wegen der hohen Beweglichkeit des Beckengurtes diesen Bewegungen nicht entgegenwirkt. Der natürliche Bewegungsablauf wird daher vorteilhafterweise weder beim Gehen noch beim Steigen behindert bzw. beeinträchtigt. Die Flexibilität der Wirbelsäule des Rucksackträgers bleibt erhalten. Durch das konstruktive Merkmal, dass der Ort der Krafteinleitung der Gewichtskraft des Rucksacks und der Ort der Drehbewegung des Hüftgurts übereinander liegen, also quasi zur Deckung gebracht werden, werden ferner die herausragenden und verbesserten Trageeigenschaften des erfindungsgemäßen Rucksacks gewährleistet. Die Beweglichkeit des Beckengurtes wird dabei von der oberen Breite und der unteren Breite einer Schlaufe, durch die der Beckengurt verläuft, sowie von der Höhe des Beckengurtes bezüglich der lichten Höhe der Schlaufe bestimmt. Auf diese Weise kann durch die Gestaltung der Schlaufe eine gewünschte Beweglichkeit erreicht werden.

Zudem ist als weiterer Vorteil die gute Umschlingung des Hüft-/Beckenbereichs des Rucksackträgers durch den Beckengurt zu nennen, da dieser sich nahezu unabhängig vom Rucksack, besonders wenn dieser gepackt ist, an den Körper des Rucksackträgers anschmiegen kann. Dadurch wird erreicht, dass die Gewichtskraft der Traglast im Lendenwirbelbereich des Rucksackträgers in den Beckengurt eingeleitet wird und im Bereich von seitlich davon angeordneten Polsterelemente auf den Hüft-/Beckenbereich übertragen wird. Dies hat zur Folge, dass die Druckbelastung für den Rucksackträger über einen größeren Bereich gleichmäßig verteilt werden kann.

Zusammengefasst wird durch die vorliegende Erfindung ein Rucksack mit einem verbesserten Tragesystem geschaffen, das das Gehen eines Rucksackträgers in freiem Gelände oder beim Sport vorteilhafterweise noch angenehmer macht. Dies wird durch die spezielle erfindungsgemäße Konstruktion der Verbindung des Rucksackes mit dem Beckengurt erreicht. Das Einlegen des Beckengurtes in die Schlaufe kann vom Rucksackträger vorgenommen werden oder herstellungsseitig erfolgen.

Die Verbindung zwischen dem Beckengurt und der Rückwand des Rucksacks kann dabei auf unterschiedliche Art und Weise gestaltet sein. So ist es im einfachsten Fall denkbar, dass der Beckengurt nur in die Schlaufe eingelegt ist. Die gewünschte Beweglichkeit des Beckengurtes wird dabei wesentlich durch die Form der Schlaufe bestimmt. Sie hängt also nicht allein von der Elastizität der verwendeten Materialen ab.

Bei einer bevorzugten und vorteilhaften Ausführungsform ist die Schlaufe in trapezähnlicher Form gestaltet (Anspruch 11). Dies bedeutet, dass vorzugsweise gemäß dem Anspruch 12 der obere Rand der Schlaufe eine größere Breite aufweisen kann als der untere Rand der Schlaufe. Die Begriffe oben und unten beziehen sich auf die übliche Lage eines Rucksacks im Tragezustand. Unter Breite wird die Ausdehnung der Schlaufe in Richtung des Beckengurtes bezeichnet. Dabei wird eine große Beweglichkeit des Beckengurtes nach unten erreicht. Gemäß dem Anspruch 13 kann es aber auch vorteilhaft sein, dass der obere Rand der Schlaufe eine kleinere Breite aufweist als der untere Rand der Schlaufe. Dadurch wird eine große Beweglichkeit des Beckengurtes nach oben erreicht. Die Schlaufe kann gemäß dem Anspruch 14 dreieckförmig ausgebildet sein. Dabei kann die obere (Anspruch 15) oder untere (Anspruch 16) Breite der Schlaufe im Extremfall nur wenige Millimeter betragen. Es ist aber auch denkbar, die obere und untere Breite der Schlaufe etwa gleich groß zu gestalten (Anspruch 17). In jedem der geschilderten Fälle wird sichergestellt, dass der Beckengurt um einen Drehpunkt innerhalb der Breitenbegrenzungen der Schlaufe beweglich bleibt. Diese Drehbewegung ist notwendig um die Auf- und Abbewegungen des Beckengurtes, verursacht durch die Bewegung des Hüft-/ Beckenbereiches des Rucksackträgers, zu ermöglichen.

Die Schlaufe kann die Form eines einzigen Bauteiles aufweisen, das an der Netzstruktur befestigt ist (Anspruch 2). Die Schlaufe kann aber auch durch eine Lasche oder ein Wandteil gebildet werden, das an der Netzstruktur befestigt ist, wobei dann ein Teilbereich derselben die Rückseite der Schlaufe bildet (Anspruch (3).

In einer weiteren bevorzugten Ausführungsform der Schlaufe kann es vorteilhaft sein, die Begrenzungen bzw. Ränder der Schlaufe nicht als gerade Verbindungen (Anspruch 18) sondern auch geschwungen bzw. bogenförmig (Anspruch 19) zu realisieren. Die Schlaufe kann gemäß Anspruch (4) mit einem oberen Bereich an einer Netzstruktur des Rucksackes und mit einem unteren Bereich an der Rückwand des Rucksackes befestigt sein. Die dem Rücken des Rucksackträgers zugewandte Seite der Schlaufe kann für eine gute Belüftung durch ein Netz gebildet sein (Anspruch 5). Ferner ist es auch denkbar, die Kraft nur linienförmig dadurch zu übertragen, dass die Ränder des Trapezes oder Dreieckes durch an der Rückwand oder der Netzstruktur befestigte, vorzugsweise aus Metall bestehende starre Rahmenteile gebildet werden, wobei dann die vom Trapez, Rechteck oder Dreieck umschlossene Fläche ganz frei bleibt (Anspruch 6). Die starren Rahmenteile können auch durch schnurartige Elemente ersetzt werden, die an den genannten Eckpunkten der Rückwand befestigt und vor der Rückwand straff gespannt sind (Anspruch 9). Die starren Rahmenteilen sollten jedoch gut gepolstert sein, um einem Einschneiden am Rücken des Rucksackträgers vorzubeugen (Anspruch 8).

Erfindungsgemäß kann weiterhin bevorzugt sein, dass der Beckengurt durch weitere Maßnahmen in seiner Position fixiert wird, ohne jedoch die gewünschte Beweglichkeit einzuschränken. So ist beispielsweise eine punktuelle, jedoch drehbare Verbindung zwischen Beckengurt und Schlaufe denkbar (Anspruch 20), wobei diese Verbindung sowohl auf der dem Rucksackträger zugewandten Seite der Schlaufe (Anspruch 21) als auch an der Rückwand des Rucksackes abgewandten Seite (Anspruch 22) bewerkstelligt werden kann. Als punktuelle Verbindungselemente kommen eine lokal eng begrenzte lösbare (Anspruch 23) oder unlösbare (Anspruch 26) Verbindung in Betracht. Eine lösbare Verbindung kann vorzugsweise durch ein druckknopfartiges Element oder ein Hakenteil (Anspruch 24) erzielt werden. Eine unlösbare Verbindung kann die Form einer Vernähung oder Naht aufweisen (Anspruch 27).

Als besonders vorteilhaft hat sich eine lösbare Verbindung in Form eines Klettverschlusses (Anspruch 25) bewährt, bei der die Verhakungen der beiden Seiten des Klettverschlusses einen Dämpfungseffekt hinsichtlich eventuell auftretender Drehbewegungen, die durch schnelle, gegebenenfalls unkontrollierte Bewegungen verursacht werden, bewirken können.

Bei einer weiteren vorteilhaften Ausführungsform des erfindungsgemäßen Rucksacks besteht die Möglichkeit die einfache und wirkungsvolle Konstruktion der Halterung des Beckengurtes mit einer guten Belüftung des Rückenbereiches des Rucksackträgers kombinieren zu können. So kann das oben genannte Trapez, Rechteck oder Dreieck zumindest teilweise als Netz ausgeführt sein. Dabei kann beispielsweise die in der DE 197 35 806 B4 gezeigte gute Belüftung des Rückenbereiches erhalten und gleichzeitig die Einleitung der Gewichtskraft der Traglast weiter verbessert werden. Es kann, durch die erfindungsgemäß bewirkte Entkoppelung der unteren Polsterelemente, die sich nun am Beckengurt am Ort der Krafteinleitung befinden, von der Rückwand des Rucksacks, eine verbesserte Kraftübertragung vom Beckengurt auf den Becken-/Hüftbereich des Rucksackträgers erreicht werden. Durch diese Entkoppelung wird die Anordnung und Ausgestaltung dieser Polsterelemente nun vorteilhafterweise nur noch der Anatomie des Rucksackträgers bestimmt und es müssen keine Kompromisse hinsichtlich der Netzspannung eingegangen werden. Die gute Belüftung des Rückenbereiches des Rucksackträgers wird beispielsweise durch das oben genannte trapez- oder dreiecksförmige Netz in der Schlaufe noch weiter verbessert.

Zur speziellen Abstimmung auf den Rucksackträger können Zusatzriemen verwendet werden, die die Beweglichkeit des Beckengurtes beeinflussen (Anspruch 28). So ist es denkbar, dass einstellbare Zusatzriemen zum Verspannen des Beckengurtes gegen die Seiten des Rucksackes angebracht werden um die Koppelung zwischen Rucksack und Beckengurt individuell einstellen zu können. Dies bedeutet, dass der Rucksackträger die Beweglichkeit und damit das gewünschte individuelle Tragegefühl vorteilhafterweise selbst einstellen kann.

Im folgenden werden die Erfindung und deren Ausgestaltungen im Zusammenhang mit den Figuren näher erläutert. Es zeigen:
Figur 1 in schematischer Darstellung eine Ansicht auf die Rückseite einer ersten Ausführungsform des erfindungsgemäßen Rucksackes;
Figur 2 in schematischer Darstellung eine Ansicht auf die Rückseite einer zweiten Ausführungsform des erfindungsgemäßen Rucksackes und
Figuren 3 bis 6 Detaildarstellungen zur Erläuterung von speziellen Ausführungsformen der den Beckengurt aufnehmenden Schlaufe.
Figur 7 eine Weiterbildung der Erfindung.

In der Figur 1, die beispielhaft einen Rucksack 1 zeigt, der mit dem vorliegenden Beckengurt 3 ausgestattet ist, ist die Rückwand des Rucksackes 1 mit 2 bezeichnet. An der Rückwand 2 befindet sich zweckmäßigerweise eine Netzstruktur 5, die mit der Hilfe der durch unterbrochene Linien dargestellten Rahmenteile 6 bis 9 gehalten wird, wobei die genannten Rahmenteile 6 bis 9 die Rückwand 2 des Rucksacks 1 in vertikaler Längsrichtung und vorzugsweise auch in Querrichtung dazu konkav spannen, sodass zwischen der über die Rahmenteile 6 bis 9 sehnenartig gespannten Netzstruktur 5 und der Rückwand 2 ein Abstand besteht, der eine Be- und Hinterlüftung der Rückwand 2 und der Netzstruktur 5 ermöglicht.

Bei dem vorliegenden Rucksack 1 sind auf der dem Rücken des Rucksackträgers zugewandten Seite der Netzstruktur 5 polsternde Einrichtungen 11, 12 und 13 vorgesehen, die beim Tragen des Rucksacks 1 am Rücken des Rucksackträgers anliegen. Da diese polsternden Einrichtungen 11, 12, 13 eine vorgegebene Dicke aufweisen, wird erreicht, dass beim Tragen des Rucksacks 1 in den an die polsternden Einrichtungen angrenzenden Bereichen der Netzstruktur 5 ein weiterer Abstand zwischen der Netzstruktur 5 und dem Rücken des Rucksackträgers besteht, so dass die Netzstruktur 5 in diesen Bereichen zusätzlich belüftet wird. Dadurch wird die Gesamtbelüftung des Rückenbereiches erheblich verbessert. In der aus der Figur 1 ersichtlichen Weise weist der Rucksack 1 am unteren Endbereich der Netzstruktur 5 eine erste polsternde Einrichtung 11 und eine zweite polsternde Einrichtung 12 auf, die auf der dem Rücken des Rucksackträgers zugewandten Seite der Netzstruktur 5 in Querrichtung derselben voneinander beabstandet angeordnet, zweckmäßigerweise vernäht sind. Vorzugsweise ist am dem oberen Endbereich der Netzstruktur 5 eine dritte polsternde Einrichtung 13 angeordnet, beispielsweise vernäht, die sich zweckmäßigerweise in Querrichtung des Rucksacks 1 über die gesamte Breite der Netzstruktur 5 erstreckt. Ein Rucksack dieser Art geht aus der DE 197 35 806 B4 hervor.

Schematisch dargestellte Tragegurte des Rucksacks 1 sind mit 14 und 15 bezeichnet.

Gemäß Figur 1 ist am unteren Ende des Rucksackes 1 in Querrichtung gesehen mittig eine einen in Querrichtung bzw. in der Richtung des Beckengurtes 3 verlaufenden Durchgang bildende Schlaufe 4 vorgesehen, durch die der Beckengurt 3 verläuft.

Vorzugsweise besitzt das Wandteil 16 bzw. die Schlaufe 4 etwa die Form eines Trapezes, dessen oberer Rand eine Breite B1 aufweist, die in Querrichtung gesehen größer ist als die Breite B2 seines unteren Randes. Im Extremfall kann die untere Breite B2 nur wenige Millimeter betragen, so dass sich ein Wandteil 16 bzw. eine Schlaufe 4 ergibt, das bzw. die etwa einem Dreieck mit einem nach unten weisenden Spitzenbereich entspricht.

Gemäß Figur 2 ist die zuvor beschriebene Schlaufe 4 erfindungsgemäß zumindest teilweise an der Netzstruktur 5 angeordnet bzw. befestigt, insbesondere vernäht. Dabei verläuft das Wandteil 16 bzw. die Schlaufe 4 ausgehend von dem Ort seiner bzw. ihrer Befestigung an der Netzstruktur 5 vorzugsweise nach unten über den unteren Rand der Netzstruktur 5 hinaus. Die untere Seite des Wandteiles 16 bzw. der Schlaufe 4 ist an der unteren Seite der Rückenwand 2 befestigt, vorzugsweise vernäht.

Wie dies die Figur 2 schematisch zeigt, können die seitlichen Randbereiche des Wandteiles 16 bzw. der Schlaufe 4 an der dem Rucksackträger abgewandten Seite Polsterungen 18 besitzen, die teilweise auch über die Netzstruktur 5 verlaufen können Im Bereich der Netzstruktur 5 ersetzen diese Polsterungen 18 die polsternden Einrichtungen 11 und 12 des Rucksackes 1 der Figur 1.

Der Beckengurt 3 kann seitlich neben der Schlaufe 4 Polsterungen 19 besitzen, die eine relativ weiche Auflage auf dem Hüft-/Beckenbereich eines Rucksackträgers ermöglichen.

Zur speziellen Abstimmung auf den Rucksackträger können an dem Beckengurt die aus der Figur 1 ersichtlichen Zusatzriemen 20 befestigt sein, die ein Verspannen des Beckengurtes 3 gegen die Seiten des Rucksackes 1 ermöglichen, um die Kopplung zwischen Rucksack 1 und Beckengurt individuell einstellen zu können.

Gemäß Figur 6 ist es auch denkbar, die Kraft nur linienförmig dadurch zu übertragen, dass der der Rückwand 2 abgewandte Bereich der Schlaufe 4 bzw. die Lasche 16 durch trapez- oder dreieckförmig verbundene starre, vorzugsweise aus Metall bestehende Rahmenteile 25 gebildet wird; die an der Netzstruktur 5 befestigt werden, derart, dass der Beckengurt 3 zwischen den Rahmenteilen 25 und der Netzstruktur 5 gehalten wird. Die von den rechteckig-, trapez- oder dreieckförmig verbundenen Rahmenteilen 25 umschlossene Fläche bleibt dann ganz frei. Es ist auch denkbar, die starren Rahmenteile 25 durch schnurartige Elemente zu ersetzen, die an den Eckpunkten des gebildeten Dreiecks oder Trapezes an der Netzstruktur 5 befestigt und vor dieser straff gespannt sind. Die starren Rahmenteile 25 sollten gut gepolstert sein, um einem Einschneiden am Rücken des Rucksackträgers vorzubeugen.

Gemäß der Figur 3 kann der Beckengurt 3 über eine Verbindungsanordnung 21 mit der Netzstruktur 5 derart verbunden sein, dass er punktuell drehbar ist. Gemäß Figur 4 kann eine derartige Verbindungsanordnung 21 auch zwischen der Schlaufe 4 bzw. dem Wandteil 16 und dem Beckengurt 3 vorgesehen sein. Die Verbindungsanordnung kann lösbar, beispielsweise die Form eines druckknopfartigen Elementes oder eines Hakenteiles oder eines Klettverschlusses aufweisen, oder unlösbar sein, beispielsweise durch eine Naht realisiert sein.

Während im Zusammenhang mit der Figur 2 eine Ausführungsform erläutert wurde, bei der die Schlaufe 4 oberseitig mit der Netzstruktur 5 und unterseitig mit der Rückwand 2 verbunden ist, ist in der Figur 7 eine Ausführungsform dargestellt, bei der die Schlaufe 4 vollständig auf der Netzstruktur 5 angeordnet ist. Dabei kann die Schlaufe 4 entweder gemäß Figur 5 als ein Bauteil ausgebildet und rückseitig an der Netzstruktur 5 befestigt sein, wie dies durch das Bezugszeichen (5) angedeutet ist. Alternativ ist es aber gemäß den Figuren 3 und 4 auch möglich, die Schlaufe 4 mit einem Wandteil 16 zu bilden, das an der Netzstruktur 5 befestigt ist, wobei die Rückseite der Schlaufe 4 durch einen Teilbereichbereich der Netzstruktur 5 gebildet wird, wie dies ebenfalls durch das Bezugszeichen (5) angedeutet ist. Die unterer polsternden Einrichtungen 11', 12' können in diesem Fall an dem Beckengurt 3 angeordnet sein.

## Patentansprüche

1. Rucksack mit einem drehbeweglichen Beckengurt (3), der an der Rückenwand (2) des Rucksacks (1) unit einen Einrichtung befestigt ist, wobei die die Einleitung der von einer Traglast des Rucksacks (1) auf den Beckengurt (3) ausgeübten Kraft bewirkende Einrichtung die Form einer Schlaufe (4) aufweist, die in der Nähe der Mittelachse des Rucksacks (1) und damit beim Tragen des Rucksacks (1) in der Nähe der Lendenwirbelsäule eines Rucksackträgers angeordnet ist und einen Durchgang bildet, durch den der Beckengurt (3) verläuft, **dadurch gekennzeichnet, dass** die Schlaufe (4) an einer Netzstruktur (5) befestigt ist, die von einem die Rückenwand (2) in Quer- und/oder Längsrichtung konkav spannenden Rahmenteil (6 bis 9) sehnenartig gespannt ist.

2. Rucksack nach Anspruch 1, **dadurch gekennzeichnet, dass** die Schlaufe (4) als ein einziges, an der Netzstruktur (5) des Rucksacks (1) befestigtes Bauteil ausgebildet ist.

3. Rucksack nach Anspruch 1, **dadurch gekennzeichnet, dass** die Schlaufe (4) die Form eines Wandteiles (16) aufweist, das an der Netzstruktur (5) befestigt ist, wobei ein Teilbereich der Netzstruktur (5) die Schlaufe (4) vervollständigt.

4. Rucksack nach Anspruch 2 oder 3, **dadurch gekennzeichnet, dass** ein oberer Bereich der Schlaufe (4) an der Netzstruktur (5) befestigt ist und dass ein unterer Bereich der Schlaufe (4) an der die Schlaufe (4) mit einem Teilbereich vervollständigenden Rückwand (2) befestigt ist.

5. Rucksack nach einem der Ansprüche 1 bis 4, **dadurch gekennzeichnet, dass** wenigstens die dem Rucksackträger zugewandte Seite der Schlaufe (4) durch ein Netz gebildet ist.

6. Rucksack nach einem der Ansprüche 1 bis 5, **dadurch gekennzeichnet, dass** die dem Rucksackträger zugewandte Seite der Schlaufe (4) durch miteinander rahmenartig dreieck-, rechteck- oder trapezförmig verbundene Elemente gebildet ist, die an der Netzstruktur (5) befestigt sind.

7. Rucksack nach Anspruch 18, **dadurch gekennzeichnet, dass** die Elemente starre Rahmenteile (25) sind.

8. Rucksack nach Anspruch 19, **dadurch gekennzeichnet, dass** die Rahmenteile (25) gepolstert sind.

9. Rucksack nach Anspruch 18, **dadurch gekennzeichnet, dass** die Elemente schnurartig ausgebildet und mit ihren Enden am Wandteil (2) befestigt und straff gespannt sind.

10. Rucksack nach einem der Ansprüche 1 bis 9, **dadurch gekennzeichnet, dass** die in Richtung des Beckengurtes (3) gesehenen seitlichen Randbereiche der Schlaufe (4) eine Polsterung (18) an der dem Rucksackträger zugewandten Seite aufweisen.

11. Rucksack nach Anspruch 10, **dadurch gekennzeichnet, dass** die Schlaufe (4) zumindest an der dem Rucksackträger zugewandten Seite trapezähnlich ausgebildet ist.

12. Rucksack nach Anspruch 11, **dadurch gekennzeichnet, dass** die Schlaufe beim Tragen des Rucksacks (1) an ihrer oberen Seite eine Breite (B1) aufweist, die größer ist als die Breite (B2) an ihrer unteren Seite.

13. Rucksack nach Anspruch 11, **dadurch gekennzeichnet, dass** die Schlaufe beim Tragen des Rucksacks (1) an ihrer oberen Seite eine Breite (B1) aufweist, die kleiner ist als die Breite (B2) an ihrer unteren Seite.

14. Rucksack nach einem der Ansprüche 1 bis 10, **dadurch gekennzeichnet, dass** die Schlaufe (4) zumindest an der dem Rucksackträger zugewandten Seite dreieckförmig ausgebildet ist.

15. Rucksack nach Anspruch 14, **dadurch gekennzeichnet, dass** die beim Tragen des Rucksackes (1) an der oberen Seite der dreieckförmig ausgebildeten Schlaufe (4) angeordnete kleinere Breite (B1) nur wenige Millimeter beträgt.

16. Rucksack nach Anspruch 14, **dadurch gekennzeichnet, dass** die beim Tragen des Rucksackes (1) an der unteren Seite der dreieckförmig ausgebildeten Schlaufe (4) angeordnete kleinere Breite (B2) nur wenige Millimeter beträgt.

17. Rucksack nach einem er Ansprüche 1 bis 10, **dadurch gekennzeichnet, dass** die Schlaufe beim Tragen des Rucksacks (1) an ihrer oberen Seite eine Breite (B1) aufweist, die etwa gleich groß ist wie die Breite (B2) der Schlaufe (4) an ihrer unteren Seite.

18. Rucksack nach einem der Ansprüche 1 bis 17, **dadurch gekennzeichnet, dass** die in der Richtung des Beckengurtes (3) gesehenen seitlichen Begrenzungen der Schlaufe (4) oder des Wandteiles (16) geradlinig verlaufen.

19. Rucksack nach einem der Ansprüche 1 bis 17, **dadurch gekennzeichnet, dass** die in der Richtung des Beckengurtes gesehenen seitlichen Begrenzungen der Schlaufe (4) oder des Wandteiles (16) bogenförmig verlaufen.

20. Rucksack nach einem der Ansprüche 1 bis 19, **dadurch gekennzeichnet, dass** der Beckengurt (3) durch wenigstens eine Verbindungsanordnung (21) punktuell drehbar mit der Schlaufe (4) verbunden ist.

21. Rucksack nach Anspruch 20, **dadurch gekennzeichnet, dass** eine Verbindungsanordnung (21) an der dem Rucksackträger zugewandten Seite der Schlaufe (4) angeordnet ist.

22. Rucksack nach Anspruch 20, **dadurch gekennzeichnet, dass** eine Verbindungsanordnung (21) an der dem Rucksackträger abgewandten Seite der Schlaufe (4) angeordnet ist.

23. Rucksack nach einem der Ansprüche 20 bis 22, **dadurch gekennzeichnet, dass** die Verbindungsanordnung (21) lösbar ist.

24. Rucksack nach Anspruch 23, **dadurch gekennzeichnet, dass** die Verbindungsanordnung (21) durch ein druckknopfartiges Element oder durch ein Hakenteil gebildet ist.

25. Rucksack nach Anspruch 23, **dadurch gekennzeichnet, dass** die Verbindungsanordnung (21) die Form eines Klettverschlusses aufweist.

26. Rucksack nach einem der Ansprüche 20 bis 22, **dadurch gekennzeichnet, dass** die Verbindungsanordnung (21) unlösbar ist.

27. Rucksack nach Anspruch 26, **dadurch gekennzeichnet, dass** die Verbindungsanordnung (21) durch eine Naht gebildet ist.

28. Rucksack nach einem der Ansprüche 1 bis 29, **dadurch gekennzeichnet, dass** Zusatzriemen (20) am Beckengurt (3) angeordnet sind, um diesen in Richtung des Beckengurtes (3) gesehen individuell gegen die Seite des Rucksackes (1) zu verspannen.

## Claims

1. Backpack having a pivotable pelvic belt (3) which is fastened to the back wall (2) of the backpack (1) by means of a device, wherein the device causing the transmission of the load applied to the pelvic belt (3) by a load of the backpack (1) has the shape of a loop (4) being arranged near the central axis of the backpack (1) and thus near the lumbar spine of a person carrying the backpack when the backpack (1) is carried, and forming a passage through which the pelvic belt (3) runs, **characterized in that** the loop (4) is fastened to a net structure (5) which is tensioned in a sinew-like manner by means of a frame part (6 to 9) concavely tensioning the back wall (2) in the transverse and/or longitudinal direction.

2. Backpack according to claim 1, **characterized in that** the loop (4) is formed as a single component being fastened to the net structure (5) of the backpack (1).

3. Backpack according to claim 1, **characterized in that** the loop (4) has the shape of a wall section (16) being fastened to the net structure (5), wherein a sub-region of the net structure (5) completes the loop (4).

4. Backpack according to claim 2 or 3, **characterized in that** an upper region of the loop (4) is fastened to the net structure (5) and a lower region of the loop (4) is fastened to the back wall (2) completing the loop (4) with a sub-region.

5. Backpack according to one of claims 1 to 4, **characterized in that** at least the side of the loop (4) facing the person carrying the backpack is formed by a net.

6. Backpack according to one of claims 1 to 5, **characterized in that** the side of the loop (4) facing the person carrying the backpack is formed by elements which are connected to each other in a frame-like, triangular, rectangular or trapezoidal manner and fastened to the net structure (5).

7. Backpack according to claim 18, **characterized in that** the elements are rigid frame parts (25).

8. Backpack according to claim 19, **characterized in that** the frame parts (25) are padded.

9. Backpack according to claim 18, **characterized in that** the elements are formed in a cord-like manner, fastened with their ends to the back wall (2) and tightly tensioned.

10. Backpack according to one of claims 1 to 9, **characterized in that** the lateral edge regions of the loop (4) viewed in the direction of the pelvic belt (3) have a padding (18) on the side facing the person carrying the backpack.

11. Backpack according to claim 10, **characterized in that** the loop (4) is formed in a trapezoid-like manner at least on the side facing the person carrying the backpack.

12. Backpack according to claim 11, **characterized in that** the width (B1) of the loop (4) is larger on its upper side than the width (B2) on its lower side when the backpack (1) is carried.

13. Backpack according to claim 11, **characterized in that** the width (B1) of the loop (4) is smaller on its upper side than the width (B2) on its lower side when the backpack (1) is carried.

14. Backpack according to one of claims 1 to 10, **characterized in that** at least on the side facing the person carrying the backpack, the loop (4) is formed in a triangle-shaped manner.

15. Backpack according to claim 14, **characterized in that** the smaller width (B1) located on the upper side of the loop (4) formed in a triangle-shaped manner when the backpack (1) is carried is only a few millimetres.

16. Backpack according to claim 14, **characterized in that** the smaller width (B2) located on the lower side of the loop (4) formed in a triangle-shaped manner when the backpack (1) is carried is only a few millimetres.

17. Backpack according to one of claims 1 to 10, **characterized in that** the width (B1) of the loop (4) on its upper side is approximately the same as the width (B2) of the loop (4) on its lower side when the backpack (1) is carried.

18. Backpack according to one of claims 1 to 17, **characterized in that** the lateral limits of the loop (4) or the wall section (16) viewed in the direction of the pelvic belt (3) run in a straight line.

19. Backpack according to one of claims 1 to 17, **characterized in that** the lateral limits of the loop (4) or the wall section (16) viewed in the direction of the pelvic belt (3) run in an arc-shaped manner.

20. Backpack according to one of claims 1 to 19, **characterized in that** the pelvic belt (3) is pivotably connected to the loop (4) in spots by at least one connecting arrangement (21).

21. Backpack according to claim 20, **characterized in that** a connecting arrangement (21) is located on the side of the loop (4) facing the person carrying the backpack.

22. Backpack according to claim 20, **characterized in that** a connecting arrangement (21) is located on the side of the loop (4) facing away from the person carrying the backpack.

23. Backpack according to one of claims 20 to 22, **characterized in that** the connecting arrangement (21) is detachable.

24. Backpack according to claim 23, **characterized in that** the connecting arrangement (21) is formed by a snap-fastener-like element or a hook part.

25. Backpack according to claim 23, **characterized in that** the connecting arrangement (21) has the shape of a hook-and-loop fastener.

26. Backpack according to one of claims 20 to 22, **characterized in that** the connecting arrangement (21) is non-detachable.

27. Backpack according to claim 26, **characterized in that** the connecting arrangement (21) is formed by a seam.

28. Backpack according to one of claims 1 to 29, **characterized in that** additional straps (20) are arranged on the pelvic belt (3) in order to individually tension the latter against the side of the backpack (1) when viewed in the direction of the pelvic belt (3).

## Revendications

1. Sac à dos comportant une ceinture de bassin (3) rotative qui est fixée sur la paroi arrière (2) du sac à dos (1) par un système, ledit système, qui produit l'introduction de la force exercée par une charge portante du sac à dos (1) sur la ceinture de bassin (3), présentant la forme d'une bride (4) qui est agencée à proximité de l'axe médian du sac à dos (1) et par conséquent, lors du port du sac à dos (1), à proximité de la colonne vertébrale lombaire d'un porteur de sac à dos, et qui forme un passage à travers lequel passe la ceinture de bassin (3), **caractérisé en ce que** la bride (4) est fixée sur une structure réticulaire (5) qui est tendue à la manière de cordes par une partie de cadre (6 à 9) tendant la paroi arrière (2) de manière concave en direction transversale et/ou longitudinale.

2. Sac à dos selon la revendication 1, **caractérisé en ce que** la bride (4) est réalisée en tant qu'élément unique fixé sur la structure réticulaire (5) du sac à dos (1).

3. Sac à dos selon la revendication 1, **caractérisé en ce que** la bride (4) présente la forme d'une partie de paroi (16) qui est fixée sur la structure réticulaire (5), une zone partielle de la structure réticulaire (5) complétant la bride (4).

4. Sac à dos selon la revendication 2 ou 3, **caractérisé en ce qu'**une zone supérieure de la bride (4) est fixée sur la structure réticulaire (5) et **en ce qu'**une zone inférieure de la bride (4) est fixée sur la paroi arrière (2) complétant la bride (4) par une zone partielle.

5. Sac à dos selon l'une des revendications 1 à 4, **caractérisé en ce qu'**au moins la face de la bride (4), qui est tournée vers le porteur de sac à dos, est formée par un treillis.

6. Sac à dos selon l'une des revendications 1 à 5, **caractérisé en ce que** la face de la bride (4) qui est tournée vers le porteur de sac à dos, est formée par des éléments reliés entre eux en forme de cadre, de triangle, de rectangle ou de trapèze, qui sont fixés sur la structure réticulaire (5).

7. Sac à dos selon la revendication 6, **caractérisé en ce que** les éléments sont des parties de cadre (25) rigides.

8. Sac à dos selon la revendication 7, **caractérisé en ce que** les parties de cadre (25) sont rembourrées.

9. Sac à dos selon la revendication 6, **caractérisé en ce que** les éléments sont réalisés en forme de lacets et fixés par leurs extrémités à la partie de paroi (2) et tendus fortement.

10. Sac à dos selon l'une des revendications 1 à 9, **caractérisé en ce que** les zones de bord latérales de la bride (4), vues en direction de la ceinture de bassin (3), présentent un rembourrage (18) sur la face tournée vers le porteur de sac à dos.

11. Sac à dos selon la revendication 10, **caractérisé en ce que** la bride (4) est réalisée en forme de trapèze, au moins sur la face tournée vers le porteur de sac à dos.

12. Sac dos selon la revendication 11, **caractérisé en ce que** lorsqu'on porte le sac à dos (1), la bride présente sur sa face supérieure une largeur (B1) qui est plus grande que la largeur (B2) sur sa face inférieure.

13. Sac à dos selon la revendication 11, **caractérisé en ce que** lorsqu'on porte le sac à dos (1), la bride présente sur sa face supérieure une largeur (B1) qui est plus petite que la largeur (B2) sur sa face inférieure.

14. Sac à dos selon l'une des revendications 1 à 10, **caractérisé en ce que** la bride (4) est réalisée en forme de triangle au moins sur la face tournée vers le porteur de sac à dos.

15. Sac à dos selon la revendication 14, **caractérisé en ce que** la plus petite largeur (B1), agencée sur la face supérieure la bride (4) réalisée en forme de triangle lorsqu'on porte le sac à dos (1), n'est que de quelques millimètres.

16. Sac à dos selon la revendication 14, **caractérisé en ce que** la plus petite largeur (B2), agencée sur la face inférieure de la bride (4) réalisée en forme de triangle lorsqu'on porte le sac à dos (1), n'est que de quelques millimètres.

17. Sac à dos selon l'une des revendications 1 à 10, **caractérisé en ce que** lorsqu'on porte le sac à dos (1), la bride présente sur sa face supérieure une largeur (B1) qui a approximativement la même largeur que la largeur (B2) de la bride (4) sur sa face inférieure.

18. Sac à dos selon l'une des revendications 1 à 17, **caractérisé en ce que** les limitations de la bride (4) ou de la partie de paroi (16), vues en direction de la ceinture de bassin (3), s'étendent en ligne droite.

19. Sac à dos selon l'une des revendications 1 à 17, **caractérisé en ce que** les limitations de la bride (4) ou de la partie de paroi (16), vues en direction de la ceinture de bassin, s'étendent en forme d'arc.

20. Sac à dos selon l'une des revendications 1 à 20, **caractérisé en ce que** la ceinture de bassin (3) est relié à la bride (4) de manière ponctuelle et rotative par au moins un agencement de liaison (21).

21. Sac à dos selon la revendication 20, **caractérisé en ce qu'**un agencement de liaison (21) est agencé sur la face de la bride (4) qui est tournée vers le porteur de sac à dos.

22. Sac à dos selon la revendication 20, **caractérisé en ce qu'**un agencement de liaison (21) est agencé sur la face de la bride (4) qui est détournée vers le porteur de sac à dos.

23. Sac à dos selon l'une des revendications 20 à 22, **caractérisé en ce que** l'agencement de liaison (21) est détachable.

24. Sac à dos selon la revendication 23, **caractérisé en ce que** l'agencement de liaison (21) est formé par un élément en forme de bouton-pression ou par une partie en forme de crochet.

25. Sac à dos selon la revendication 23, **caractérisé en ce que** l'agencement de liaison (21) présente la forme d'une fermeture velcro.

26. Sac à dos selon l'une des revendications 20 à 22, **caractérisé en ce que** l'agencement de liaison (21) ne peut pas être détaché.

27. Sac à dos selon la revendication 26, **caractérisé en ce que** l'agencement de liaison (21) est formé par une couture.

28. Sac à dos selon l'une des revendications 1 à 29, **caractérisé en ce que** des courroies additionnelles (20) sont agencées sur la ceinture de bassin (3) pour tendre celle-ci, vu en direction de la ceinture de bassin (3), de façon individuelle contre la face du sac à dos (1).
